# EUROPÄISCHE PATENTSCHRIFT

(11) **EP 0 388 676 B1**
(45) Veröffentlichungstag und Bekanntmachung des Hinweises auf die Patenterteilung: **27.10.1993**
(21) Anmeldenummer: 90103962.8
(22) Anmeldetag: 01.03.1990
(51) Int. Cl.: A47L 5/32, A47L 9/24

(54) **Handstaubsauger**
Vacuum cleaner
Aspirateur de poussières

(30) Priorität: 22.03.1989 DE 3909408
(43) Veröffentlichungstag der Anmeldung: 26.09.1990
(73) Patentinhaber: Stein & Co. GmbH, D-42553 Velbert (DE)
(72) Erfinder: Stein, Klaus, D-5620 Velbert 15 (Tönisheide) (DE); Kaulig, Heinz, D-5620 Velbert 15 (Tönisheide) (DE)
(74) Vertreter: Hansmann, Dierk, Dipl.-Ing.

(56) Entgegenhaltungen:
- CH-A- 539 419
- DE-A- 2 741 911
- DE-A- 3 429 878
- DE-A- 3 543 376
- FR-A- 1 145 649
- FR-A- 2 298 305
- US-A- 2 504 846

## Beschreibung

Die Erfindung bezieht sich auf einen Handstaubsauger, insbesondere Bürstsauger, wobei mit Schmutz beladene Luft von einer im Bodenbereich angeordneten Saugdüse über einen Handsaugschlauch als Steigleitung in einen oberen Bereich des Gehäuses einem Filter zugeführt wird und der Handsaugschlauch in dem der Saugdüse zugewandten Bereich für Nebensaugarbeiten lösbar angeordnet ist, wobei der Handsaugschlauch mit einem als Verlängerung dienenden Handsaugrohr gekoppelt ist.

Nach der DE-A-27 41 911 ist bereits eine Ausbildung dieser Art bekannt. Hierdurch können auf einfache Weise Nebensaugarbeiten durchgeführt werden. Es besteht aber das Problem, daß die Handsaugschläuche relativ kurz sind und der Benutzer beim Absaugen von Bodenecken oder dergleichen sich bücken muß. Zu diesem Zweck ist es zwar bekannt, Verlängerungen zusätzlich anzuordnen. Diese Maßnahme wird aber in der Praxis als umständliche Handhabung angesehen und deshalb oftmals nicht durchgeführt.

Ferner ist es bekannt, ein Handsaugrohr lang genug auszubilden und den Handsaugschlauch zwischen Handsaugrohr und Filter zum unbehinderten Arbeiten mit einer erforderlichen Länge zu versehen. Hierdurch treten aber die Mängel auf, daß der Handsaugschlauch nicht mehr störungsfrei am Gerät unterzubringen ist und somit im normalerweise überwiegenden Bodensaugbetrieb stört. Weiterhin verlängert sich in dieser Betriebsphase der Weg der Arbeitsluft, so daß zwangsläufig stärkere Saugverluste auftreten.

Nach der FR-A-11 45 664 ist darüber hinaus bekannt, bei einem Reinigungsgerät als Bodenstaubsauger zusätzlich einen Handsaugschlauch mit einem als Verlängerung dienenden koppelbaren Handsaugrohr anzuschließen. Während der Betriebsruhe umhüllt der Handsaugschlauch das Handsaugrohr und wird gemeinsam in einer rohrförmigen Aufnahme am Reinigungsgerät aufgenommen.

Die Aufgabe der Erfindung ist es, eine gattungsgemäße Anordnung zu verbessern und eine vielseitige Ausbildung für alle Betriebszustände mit relativ geringen Saugverlusten zu ermöglichen sowie eine Unterbringung des Handsaugschlauches großer Reichweite im Bodensaugbetrieb ohne Beeinträchtigungen zu gewährleisten. Dabei soll auch eine einfache Handhabung für die Herstellung der einzelnen Betriebszustände geschaffen werden.

Die Lösung dieser Aufgabe erfolgt erfindungsgemäß dadurch, daß das Handsaugrohr im Bodensaugbetrieb als magazinartige Aufnahme am Handstaubsauger für den teleskopartig verschiebbar aufgenommenen Handsaugschlauch ausgebildet ist und der Endbereich des Handsaugschlauches im Bodensaugbetrieb durch den Unterdruck selbsttätig in seine Magazinposition im Handsaugrohr einziehbar ist.

Hierdurch ist es möglich, einen relativ langen Handsaugschlauch für einen erforderlichen großen Aktionsbereich einwandfrei während des Bodensaugbetriebes zuzuordnen und dabei den Weg der Arbeitsluft kurz zu halten. Beim Einsetzen des Handsaugrohres in das Gerät für den Bodensaugbetrieb, wird der herausgezogene Handsaugschlauch durch den entstehenden Unterdruck im Handsaugrohr wieder eingesaugt.

Eine gute Funktionsfähigkeit wird dadurch geschaffen, daß der Endbereich des Handsaugschlauches in der herausgezogenen Position mit dem zugeordneten Ende des Handsaugrohres über eine Rastvorrichtung festsetzbar ist.

Zum vielseitigen Einsatz ist für entsprechende Arbeitseinsätze vorgesehen, daß der Endbereich des Handsaugschlauches als lösbares Saugmundstück ausgebildet ist.

Um eine Anpassung an die Einsatzzwecke zu optimieren, wird vorgeschlagen, daß das Saugmundstück zur Aufnahme von aufsteckbaren unterschiedlichen Arbeitsdüsen ausgebildet ist.

Zur Erleichterung der Führung für Nebensaugarbeiten ist vorgeschlagen, daß das Handsaugrohr mit einer Handhabe in der Art eines Handgriffes verbunden ist.

In der Zeichnung ist ein Ausführungsbeispiel der Erfindung schematisch dargestellt. Es zeigen:
- Fig. 1: eine Gesamtansicht eines Bürstsaugers für den Bodensaugbetrieb,
- Fig. 2: einen Bürstsauger für den Nebensaugbetrieb mit dem Handsaugrohr,
- Fig. 3: einen Bürstsauger für den Nebensaugbetrieb mit getrenntem Handsaugschlauch vom Handsaugrohr und aufgesetzter Arbeitsdüse.

Der dargestellte Bürstsauger besteht in bekannter Weise aus einem Gehäuse 1 mit einer Handhabe, das als Filterkassette für einen Filterbeutel ausgebildet ist. Im unteren Bereich ist über ein Düsengelenk 2 ein Bürstenvorsatz 3 mit einer Saugdüse angeordnet, der über zugeordnete Rollen auf dem Boden abrollbar ist.

Am oberen Teil des Gehäuse 1 ist ein Handsaugschlauch 4 angeschlossen, der über die Saugdüse mit der Arbeitsluft versorgt wird. Der Handsaugschlauch 4 ist mit einem Handsaugrohr 5 lösbar gekoppelt, wobei das Ende des Handsaugschlauches 4 mit einem Saugmundstück 11 über eine lösbare Raste 6 mit dem zugeordneten Ende des Handsaugrohres 5 verbunden ist. Das Handsaugrohr 5 ist in eine Gehäuseausnehmung 7 einsetzbar und wird dabei mit dem zur Saugdüse führenden Düsengelenk 2 verbunden. Das Handsaugrohr 5 dient dabei als magazinartige Aufnahme für den Handsaugschlauch 4, der in dem Handsaugrohr 5 teleskopartig verschiebbar aufgenommen wird. Der außenliegende Teil des Handsaugschlauches 4 wird damit für das normale Bodensaugen entscheidend verkürzt, wodurch die Saugverluste verringert werden, und behindert nicht das Arbeiten mit dem Gerät. Für den Bodensaugbetrieb dient der Handsaugschlauch 4 in dieser Position als Steigleitung für die schmutzbeladene Arbeitsluft.

In der herausgezogenen Stellung des Handsaugschlauches 4 gemäß Fig. 2 können dagegen Nebensaugarbeiten mit großem Aktionsradius über die entstehende Verlängerung und das als Fortsetzung dienende Handsaugrohr 5 durchgeführt werden. Beim Herausziehen des Handsaugschlauches 4 wird dieser mit seinem Saugmundstück 11 am Ende des Handsaugrohres 5 über die Raste 6 festgelegt, um durch den Unterdruck im Handsaugrohr 5 ein Wiederansaugen des Handsaugschlauches 4 mit seinem Saugmundstück 11 während des Arbeitens zu verhindern.

Für spezielle Nebensaugarbeiten wird das Saugmundstück 11 des Handsaugschlauches 4 vom Handsaugrohr 5 gelöst, wie in Fig. 3 dargestellt und durch aufsteckbare Arbeitsdüsen 8 zweckdienlich gestaltet. Dabei ist vorgesehen, daß die Raste 6 in der im Gehäuse 1 eingesetzten Stellung des Handsaugrohres 5 durch eine Kante 9 entriegelt wird und somit der Handsaugschlauch 4 herausnehmbar ist. Zur besseren Handhabung ist das Handsaugrohr 5 durch einen Handgriff 10 verlängert.

Nach Beendigung von Nebensaugarbeiten wird das Saugmundstück 11 wieder in das Handsaugrohr 5, das sich in der Gehäuseausnehmung 7 des Gehäuses 1 befindet, eingeschoben. Bei laufendem Gebläsemotor wird dann der Handsaugschlauch 4 durch den Unterdruck im Handsaugrohr automatisch eingezogen, bis das Saugmundstück die in Fig. 1 gezeigte Position einnimmt.

## Patentansprüche

1. Handstaubsauger, insbesondere Bürstsauger, wobei mit Schmutz beladene Luft von einer im Bodenbereich angeordneten Saugdüse über einen Handsaugschlauch (4) als Steigleitung in einen oberen Bereich des Gehäuses einem Filter zugeführt wird und der Handsaugschlauch (4) in dem der Saugdüse zugewandten Bereich für Nebensaugarbeiten lösbar angeordnet ist, wobei der Handsaugschlauch (4) mit einem als Verlängerung dienenden Handsaugrohr (5) gekoppelt ist, dadurch gekennzeichnet, daß das Handsaugrohr (5) im Bodensaugbetrieb als magazinartige Aufnahme am Handstaubsauger für den teleskopartig verschiebbar aufgenommenen Handsaugschlauch (4) ausgebildet ist und der Endbereich des Handsaugschlauches (4) im Bodensaugbetrieb durch den Unterdruck selbsttätig in seine Magazinposition im Handsaugrohr (5) einziehbar ist.

2. Handstaubsauger nach Anspruch 1, dadurch gekennzeichnet, daß der Endbereich des HandsaugschlaucheS (4) in der herausgezogenen Position mit dem zugeordneten Ende des Handsaugrohres (5) über eine Rastvorrichtung (6) festsetzbar ist.

3. Handstaubsauger nach Anspruch 1, dadurch gekennzeichnet, daß der Endbereich des Handsaugschlauches (4) als lösbares Saugmundstück (11) ausgebildet ist.

4. Handstaubsauger nach Anspruch 3, dadurch gekennzeichnet, daß das Saugmundstück (11) zur Aufnahme von aufsteckbaren unterschiedlichen Arbeitsdüsen (8) ausgebildet ist.

5. Handstaubsauger nach einem der Ansprüche 1 bis 4, dadurch gekennzeichnet, daß das Handsaugrohr (5) mit einer Handhabe in der Art eines Handgriffes (10) verbunden ist.

## Claims

1. A manual vacuum cleaner, more particularly a brushing vacuum cleaner, wherein air charged with dirt is supplied by a suction nozzle arranged in the base region via a manual suction hose (4) acting as an ascending line into an upper region of the housing to a filter, and the manual suction hose (4) is detachably arranged in the region facing the suction nozzle for secondary suction operations, the manual suction hose (4) being coupled with a manual suction pipe (5) acting as an extension, characterised in that the manual suction pipe (5) is constructed to act as a magazine-like receiving element on the manual vacuum cleaner for the telescopically displaceably accommodated manual suction hose (4) during floor vacuuming operation and the end region of the manual suction hose (4) can be automatically retracted by the underpressure during floor vacuuming operation into its magazine position in the manual suction pipe (5).

2. A manual vacuum cleaner according to claim 1, characterised in that the end region of the manual suction hose (4) can be locked in the withdrawn position with the associated end of the manual suction pipe (5) by means of a locking device (6).

3. A manual vacuum cleaner according to claim 1, characterised in that the end region of the manual suction hose (4) is constructed as a detachable suction mouthpiece (11).

4. A manual vacuum cleaner according to claim 3, characterised in that the suction mouthpiece (11) is designed to receive different attachable working nozzles (8).

5. A manual vacuum cleaner according to one of claims 1 to 4, characterised in that the manual suction pipe (5) is connected with a hand grip in the manner of a handle (10).

## Revendications

1. Aspirateurs de poussières manuel, en particulier aspirateur-balai, dans le cas duquel l'air chargé de crasse est amené à passer, par un tuyau d'aspiration à la main (4) se présentant comme un conduit montant, d'une tubulure d'aspiration se trouvant dans la zone du sol, dans une partie supérieure du boîtier, où il est atteint un filtre, et dans le cas duquel le tuyau d'aspiration à la main (4) est prévu de façon à pouvoir être détaché, pour des travaux d'aspiration de côté, en sa partie tournée vers la tubulure d'aspiration, auquel cas le tuyau d'aspiration à la main (4) est accouplé à un tube d'aspiration à la main (5) lui servant de prolongement, l'aspirateur étant caractérisé en ce que le tube d'aspiration à la main (5), lors du travail d'aspiration au sol, constitue un logement d'emmagasinage dans l'aspirateur de poussières manuel pour le tuyau d'aspiration à la main (4) y introduit avec possibilité de déplacement télescopique, et en ce que la partie d'extrémité du tuyau d'aspiration à la main (4), lors du travail d'aspiration au sol, peut être tirée automatiquement sous l'effet de la dépression dans sa position d'emmagasinage dans le tube d'aspiration à la main (5).

2. Aspirateur de poussières manuel suivant la revendication 1, caractérisé en ce que la partie d'extrémité du tuyau d'aspiration à la main (4), dans sa position de dégagement peut être fixée à l'extrémité correspondante du tube d'aspiration a la main (5) par un dispositif à encoche (6).

3. Aspirateur de poussières manuel suivant la revendication 1, caractérisé en ce que la partie d'extrémité du tuyau d'aspiration à la main (4) se présente sous la forme d'un embout d'aspiration pouvant être détaché.

4. Aspirateur de poussières manuel suivant la revendication 3, caractérisé en ce que l'embout d'aspiration (11) est prévu pour recevoir des becs de travail différents (8) pouvant être montés sur lui.

5. Aspirateur de poussières manuel suivant l'une quelconque des revendications 1 à 4, caractérisé en ce que le tube d'aspiration a la main (5) est muni d'un élément de préhension et de manipulation du genre poignée (10).
